# EUROPÄISCHE PATENTSCHRIFT

(11) **EP 0 526 744 B1**
(45) Veröffentlichungstag und Bekanntmachung des Hinweises auf die Patenterteilung: **25.10.1995**
(21) Anmeldenummer: 92111397.3
(22) Anmeldetag: 04.07.1992
(51) Int. Cl.: E02D 29/12, E03F 5/02

(54) **Schachtelement und Revisionsschacht**
Manhole shaft element and manhole shaft
Elément de puits et puits d'accès

(30) Priorität: 05.07.1991 DE 4122299
(43) Veröffentlichungstag der Anmeldung: 10.02.1993
(73) Patentinhaber: Kessel, Bernhard, D-85101 Lenting (DE)
(72) Erfinder: Kessel, Bernhard, D-85101 Lenting (DE)
(74) Vertreter: Grünecker, Kinkeldey, Stockmair & Schwanhäusser Anwaltssozietät

(56) Entgegenhaltungen:
- EP-A- 0 358 857
- WO-A-90/02847
- DE-A- 1 609 143
- DE-U- 8 500 005
- FR-A- 2 174 459
- FR-A- 2 509 343

## Beschreibung

Die Erfindung betrifft ein Schachtelement gemäß Oberbegriff von Anspruch 1, einen Revisionsschacht gemäß nebengeordnetem Anspruch 10 sowie ein Gebäude-Entwässerungssystem gemäß Anspruch 16.

In der Abwassertechnik wird ein Revisionsschacht, wenn er nicht einstückig betoniert wird, üblicherweise aus Beton-Schachtelementen aufgebaut, die mit ihren Rändern aufeinandergesetzt werden. Jedes Schachtelement ist ein Rohrstück von zumeist zylindrischer Form, das an seinen beiden Öffnungsrändern umlaufende Falze aufweist, die beim Aufeinandersetzen zweier Schachtelemente zum Zentrieren ineinandergreifen. Die Schachtelemente sind teuer in der Herstellung, benötigen für die Lagerhaltung viel Platz, weil sie einzeln aufzubewahren sind, sind wegen ihrer Form und ihres hohen Gewichtes und des spröden Betons kompliziert zu transportieren und erfordern für die Manipulation bei der Lagerhaltung, beim Transport und an der Baustelle Hebezeuge.

Beim Aufbau eines solchen Schachts aus Beton-Schachtelementen ist eine tragfähige Schachtsohle zu betonieren, ehe die Schachtelemente aufeinandergesetzt werden. Da sich die Betonrohrstücke nicht seitlich anbohren lassen, können Zuführrohre von vornherein nur in das Gerinne oder den Schachtgrundteil geführt werden. Beim nachträglichen Anschließen von Zuführrohren muß bis zur Schachtsohle ausgegraben werden, weil zusätzliche Anschlüsse nur dort hergestellt werden können. Aggressive Kanalgase, z.B. Ammoniakdämpfe, dringen durch die offenen Zuführrohre nach außen und greifen Kupfer- und Zinkrohre (Dachrinnen, Ablaufrohre) an. Die Reinigung von Zuführrohren oder des Schachts gestaltet sich schwierig, weil die Zuführrohre in großer Zahl tief unten im Gerinne einmünden, wo zumeist Abwasser und nur wenig Platz zur Verfügung steht.

Aus FR-A-25 09 343 ist ein konisches Schachtelement aus Kunststoff bzw. ein aus mehreren solchen Schachtelementen gebildeter Schacht bekannt, wobei jedes Schachtelement am weiteren und am engeren Öffnungsrand je einen nach außen gerichteten Aufsetzflansch besitzt. Im Schacht aufeinanderfolgende Schachtelemente sind jeweils mit ihren zueinander passenden Aufsetzflanschen an den weiteren Öffnungsrändern oder den nach außen gerichteten Aufsetzflanschen an den engeren Öffnungsrändern aufeinandergepaßt. Die Schachtelemente sind untereinander paarweise verschieden, da jeder untere Aufsetzflansch, unabängig davon, ob er an einem weiten Öffnungsrand oder an einem engen Öffnungsrand vorgesehen ist, in den ihn von oben übergreifenden Aufsetzflansch zum Eingriff bringbar ist. In einem Schacht mit mehr als zwei Schachtelementen werden deshalb zwei voneinander verschiedene Schachtelement-Typen benötigt. Zur Stapelung der Schachtelemente wird wegen der nach außen ragenden Aufsetzflansche an den engeren Öffnungsrändern eine starke Wandneigung benötigt. Außerdem führen die nach außen ragenden Aufsetzflansche an den engeren Öffnungsrändern zu einer großen Stapelhöhe eines Gebindes aus ineinandergestapelten Schachtelementen.

Bei einem aus DE-U-85 00 005 bekannten Fertigschacht zur Aufnahme einer Pumpstation für die Abwasserentsorgung sind mehrere zylindrische ringförmige Schachtelemente mit nach außen weisenden Aufsetzflanschen an beiden Öffnungsrändern aufeinandergesetzt. In den Schachtelementen sind über den Umfang verteilt angeordnete, in unterschiedlichen Höhen vorgesehene Anschlußstutzen eingeformt, die nach Ausbrechen von Verschlußplatten je nach Bedarf zum Anschließen von Rohrleitungen verwendet werden können.

Der Erfindung liegt die Aufgabe zugrunde, ein Schachtelement bzw. einen Revisionsschacht anzugeben, die hinsichtlich der Lagerhaltung, des Transports und der individuellen Anpaßbarkeit an die jeweiligen Einbaubedingungen praktischer sind als die bekannten Lösungen und ein unter Verwendung solcher Schachtelemente konzipiertes, einfaches und universell brauchbares Entwässerungssystem anzugeben.

Die gestellte Aufgabe wird bei einem Schachtelement mit den im Anspruch 1 angegebenen Merkmalen und bei einem Revisionsschacht mit den im Anspruch 10 enthaltenen Merkmalen gelöst. Ein universelles, einfaches Entwässerungssystem geht aus Anspruch 16 hervor.

Das erfindungsgemäße Kunststoff-Schachtelement ist wegen seiner Konizität formtechnisch einfach herstellbar, insbesondere wenn Polyäthylen oder Polyurethan als Material gewählt wird. Mehrere solcher Schachtelemente lassen sich zur Lagerhaltung und zum Transport wegen des geringen Gewichtes und der Konizität zu platzsparenden, leichten Gebinden stapeln. Jedes Schachtelement ist wegen der Aufsetzflansche formstabil und mit weiteren gleichartigen Schachtelementen zu Schächten beliebiger Höhe baukastenartig kombinierbar.

Der erfindungsgemäße Revisionsschacht ist einfach zu montieren, da die Schachtelemente ohne Hebezeug nur mit ihren jeweils zueinander passenden Aufsetzflanschen aufeinandergesetzt zu werden brauchen.

Der zickzackförmige Verlauf der Schachtwand erhöht die Einbeulfestigkeit der Schachtwand. Die Schachtelemente lassen sich platzsparend stapeln. Aufgrund der Ausbildung aus Kunststoff sind die Schachtelemente so leicht, daß sie von einer Arbeitsperson problemlos manipuliert werden können. Über die Flansche ergeben sich großflächige Verbindungsbereiche mit guter Dichtigkeit. Die großflächigen Flansche sind ferner unempfindlich gegen Beschädigungen bei grober Handhabung, was eine zügige Montage des Schachtes gestattet. Dank des Kunststoffes lassen sich in beliebigen Höhenlagen und Orientierungen Durchgänge freimachen, z. B. ausschneiden, um dort Zulaufrohre, Überlaufleitungen oder auch Einsatzteile für Zulaufrohre in die Schachtwand einzusetzen. Bei einem nachträglichen Anschließen eines Zulaufrohres braucht der Revisionsschacht nur mehr soweit aufgegraben zu werden, wie das für das notwendige Gefälle oder die Tiefenlage des Zulaufrohres erforderlich ist. Mit nur einem Schachtelement kann bereits ein Revisionsschacht, auch mit einem angeschlossenen Zulaufrohr, hergestellt werden. Andererseits läßt sich mit einer beliebigen Anzahl aufeinandergesetzter Schachtelemente jede beliebige Schachttiefe montieren.

Das Gebäude-Entwässerungssystem gemäß Anspruch 16 stellt eine Abkehr von herkömmlichen Gebäude-Entwässerungssystemen dar, bei denen Einsatzteile zur Schadensabkehr, Reinigung und Wartung und gegen Geruchsbelästigung in Gullys oder Abläufen im Gebäude angeordnet und die Zuführrohre direkt zum Gerinne-Grundteil des Revisionsschachtes geführt sind, weil die Zuführrohre vom Gebäude oder von den Regenfallrohren direkt und oberhalb des Gerinne-Grundteils in die Schachtwand dort einmünden, wo es den baulichen Gegebenheiten entspricht, und weil die notwendigen Einsatzteile im Inneren des Revisionsschachtes zentral untergebracht und zusammengefaßt sind. Die Einsatzteile liegen in der frostfreien Zone, so daß Gullys und Ablaufstellen einfacher gestaltet werden können und keine große Frost-Tiefe benötigen. Da die Einsatzteile nicht mehr im Gebäude eingebaut werden müssen, ergibt sich dort eine erhebliche Vereinfachung. Kunststoff-Schachtelemente ermöglichen das Anschließen der Zuführrohre in beliebigen Höhenlagen und mit beliebigen Orientierungen. Es brauchen Zuführrohre nicht jeweils bis zum Gerinne-Grundteil verlegt zu werden. Sie können auch nachträglich bei bereits fest installiertem Revisionsschacht beliebig angeschlossen werden. Es braucht dann nur bis zur jeweiligen Anschlußhöhe aufgegraben zu werden. Da die Schachtwand zum Anschließen der Zuführrohre benutzt wird, lassen sich wesentlich mehr Zuführrohre anschließen als bisher. Ein Rückstau oder Kanalgase gelangen nicht in die Gebäude. Es lassen sich sogar Geruchverschlüsse für die Regensammelrohre im Revisionsschacht anordnen, um einer Korrosion durch Ammoniakgase entgegenzuwirken. Die Einsatzteile sind im Revisionsschacht gut zugänglich für Wartungs- oder Reparaturarbeiten. Sie lassen sich problemlos austauschen, z.B. bei einer Beschädigung, oder gegen andere Einsatzteiltypen ersetzen. Wegen der Verteilung der Einsatzteile und der Anschlüsse über die Schachtwand sind die einzelnen Anschlüsse und ihre Einsatzteile gut zugänglich und bleibt im Gerinne-Grundteil genügend Platz für Revisions- oder Reinigungsarbeiten.

Das Schachtelement gemäß Anspruch 2 hat den Vorteil einer einfachen Entformbarkeit, eines geringen Gewichts und einer uniformen Gestaltfestigkeit. Eine große Anzahl solcher Schachtelemente läßt sich auf kleinstem Raum durch Ineinanderstapeln lagern und transportieren, wobei wegen der nach innen gerichteten Aufsetzflansche das jeweils innere Schachtelement sehr weit in das jeweils äußere Schachtelement eingeschoben werden kann, so daß selbst bei einer großen Anzahl ineinandergestapelter Schachtelemente nur geringe Höhe beansprucht wird.

Alternativ ist die Ausführungsform gemäß Anspruch 3 vorteilhaft, die sich aus Kunststoff leicht formen läßt und stapelbar ist.

Die Ausführungsform von Anspruch 4 zeichnet sich durch eine gleichmäßig hohe Einbeulfestigkeit der Wand aus.

Besonders wichtig ist die Ausführungsform von Anspruch 5, weil in dem Wandbereich mit geringer Mühe der notwendige Durchgang zum Einstecken eines Einsatzteils oder eines Zuführrohrs freilegbar ist. Es braucht nur ein Loch gebohrt zu werden, ehe mit einem Zirkelbohrer ein sauberer Durchgang ausgeschnitten wird, durch die das Rohr oder der Einsatzteil steckbar und mit einer Ringdichtung dicht festlegbar ist. Mit einer üblichen Schraubhalterung läßt sich wegen der Ebenheit der Flachstelle ein Rohr oder ein Einsatzteil leicht festlegen. Durch die strukturelle Integration der Wandflachstelle in die gewölbte Wand ist dieser Bereich des Schachtelementes sehr stabil, so daß ein dort angeschlossenes Rohr oder Einsatzteil sicher und damit dicht gehalten wird. Es ist auch die Festlegung in der gewölbten Wand möglich. Hier wurde lediglich eine Dichtung zwischenzulegen sein. Öffnungen in der Wand könnten durch Sollbruch- oder Solltrennzonen schon vorbereitet sein, insbesondere, wenn das Schachtelement aus Polyäthylen oder Polyurethan besteht.

Im Hinblick auf genügend Platz zum Einsteigen und um Schächte gängiger Höhen schaffen zu können, sind die Maßverhältnisse gemäß Anspruch 6 vorteilhaft. Das Gewicht und die Größe derart dimensionierter Schachtelemente ermöglichen die problemlose Handhabung auch durch nur eine Person.

Hohe Einbeulfestigkeit, ein gefälliges Aussehen und eine leichte Entformbarkeit sind bei der Ausführungsform gemäß Anspruch 7 gegeben. Der Verlauf der Versteifungsrippen ist auch für eine dichte Stapelung von Vorteil.

Zweckmäßig sind ferner die Ausführungsformen der Ansprüche 8 und 9, weil die Angriffsstellen das Anbringen der Verbindungsteile vereinfachen, mit denen eine festhaltende Verbindung zwischen aufeinandergesetzten Schachtelementen herstellbar ist. Insbesondere beim engeren Öffnungsrand ist in der Außenseite der Wand eine umlaufende Sicke eingeformt, in die ein umfassendes Spannband mit jeweils einer abgewinkelten Kante greift und so die aufeinandergesetzten Schachtelemente zusammenhält. In die Flanschflächen eingelegte Dichtungen dichten nach dem Zusammensetzen und Festlegen mit dem Spannband.

Die Schachtelemente lassen sich zur Herstellung von Revisionsschächten aller Arten verwenden, d.h. nicht nur in der Abwassertechnik, sondern auch in Einsatzfällen, bei denen fallweise ins Erdreich eingebaute oder im Boden liegende Installationen inspiziert, gewartet oder repariert werden müssen. Die nach innen gerichteten, aufeinander sitzenden Aufsetzflansche dienen zur Versteifung, bilden aber auch große und dichtende Abstützflächen.

Gemäß Anspruch 11 lassen sich die die spätere Schachtwand bildenden Schachtelemente dicht stapeln, wobei sie so leicht sind, daß sie praktisch von einer Person manipuliert werden können. Wegen der rotationssymmetrischen Form und der gleichheit der Schachtelemente braucht beim Aufeinandersetzen der Schachtelemente auf ihre relative Drehposition nicht geachtet zu werden. Stapelbarkeit ist auch gegeben, wenn anstelle der runden Form eine ovale oder polygonale, also vier-, sechs- oder achteckige Querschnittsform gewählt wird.

Wichtig ist ferner das Merkmal von Anspruch 12, weil die an sich leichten Schachtelemente dauerhaft fest miteinander verbunden sind und nicht relativ zueinander verrutschen.

Gemäß Anspruch 13 ergeben sich eine saubere Zentrierung zwischen den Schachtelementen und die Möglichkeit, die Verbindungsbereiche abzu dichten. Die Stabilität der Schachtwand ist mit den außen und/oder innen angesetzten Rippen erhöht.

Eine zweckmäßige Ausführungsform, die das Anschließen von Rohren in praktisch jeder Höhenlage und beliebiger Orientierung zueinander gestattet, geht aus Anspruch 14 hervor, wobei die Wandflachstelle die Benutzung einer Schraubhalterung ermöglicht. Es können Rohre auch bei im Betrieb gewesenem Revisionsschacht nachträglich angeschlossen werden, ohne bis zur Schachtsohle aufgraben zu müssen.

Gemäß Anspruch 15 wird mit dem Dichtkragen oder der Ringdichtung bei gewölbter Wandung und in den ebenen Wandflachstellen mit der Schraubhalterung ein fester, dichter und belastbarer Sitz für das Rohr oder den Einsatzteil erreicht.

Anhand der Zeichnung werden Ausführungsformen des Erfindungsgegenstandes erläutert:
Es zeigen
- Figur 1: ein Schachtelement in einem Längsschnitt,
- Figur 2: einen Revisionsschacht in einem Längsschnitt und
- Figur 3: schematisch ein Gebäudeentwässerungssystem mit einem Revisionsschacht.

Ein Schachtelement E gemäß Figur 1 ist ein konisches Kunststoff-Formteil F mit einem weiteren Öffnungsrand W und einem engeren Öffnungsrand K, begrenzt durch eine umlaufende Wand 1 mit einer Innenseite 2 und einer Außenseite 3. Das Schachtelement E ist ein Kegelstumpf mit einem Kegelwinkel α, der zweckmäßigerweise zwischen 4° und 15°, vorzugsweise bei etwa 6° liegt. Die Wand 1 ist demzufolge unter einem Winkel β, der zwischen 2° und 8°, vorzugsweise bei etwa 3° liegt, gegenüber der Längsachse des Schachtelements E geneigt.

Das Schachtelement E kann aber auch mit einem ovalen oder polygonalen Querschnitt und geneigter Wand 1 ausgebildet sein. Ein polygonaler Querschnitt wird zweckmäßigerweise als regelmäßiges Vier-, Sechs- oder Achteck ausgelegt.

Am weiteren Öffnungsrand W ist ein nach außen gerichteter Aufsetzflansch 4 einstückig angeformt, während beim engeren Öffnungsrand K ein nach innen gerichteter Aufsetzflansch 5 vorgesehen ist. An der Innen- oder/und Außenseite 2, 3 sind längsverlaufende Versteifungsrippen 7, 8 angeformt, die sich zweckmäßigerweise über nahezu die gesamte Höhe h des Schachtelementes E erstrecken und in regelmäßigen oder unregelmäßigen Abständen angeordnet sind. In der Wand 1 ist zwischen Versteifungsrippen 7, 8 mindestens eine ebene Wandflachstelle 6 eingeformt. Gegebenenfalls sind über die Wand 1 mehrere solche Wandflachstellen 6 verteilt. Bei der gezeigten Ausführungsform liegt die Wandflachstelle 6 in etwa parallel zur Längsachse des Schachtelementes E. Ferner sind in der Wand 1 von Versteifungsrippen 7, 8 freie Wandbereiche 9 vorgesehen. Der Wandbereich 9 hat wie die Wandflachstelle 6 eine Größe, die mindestens dem Querschnitt genormter Abwasserrohre oder Anschlußrohrstutzen von Einsatzteilen entspricht. Sind aus Gründen der Beulfestigkeit der Wand die Versteifungsrippen 7, 8 dicht angeordnet, dann können die Versteifungsrippen beim Wandbereich 9 oder bei der Wandflachstelle 6 ausgespart sein.

Der Wandbereich 9 dient wie auch die Wandflachstelle 6 zum wahlweisen Anschließen eines Rohres oder zum Einstecken des Anschlußstutzens eines Einsatzteils; in letzterem Falle zum Festlegen eines Einsatzteils im Inneren des Schachtelementes E mit einer Anschlußmöglichkeit nach außen. Bei der Wandflachstelle 6 ist eine Achse 11 für ein Rohr angedeutet, das durch einen in der Wand 1 freizulegenden Durchgang 10 gesteckt wird. Eine Sollbruch- oder Solltrennzone B kann vorgeformt sein, z.B. in Form konzentrischer Kreise unterschiedlicher Durchmesser, um das Freilegen des Durchgangs 10 in der jeweils gewünschten Größe zu vereinfachen. Da die Teile aus Kunststoff sind, ist es nicht schwierig, in die Wand ein Loch gewünschter Größe zu bohren und darin das Zulaufrohr festzulegen.

Am Außen-Aufsetzflansch 4 sind Angriffsstellen 12, z.B. eine Anzugsschräge, für ein Schachtelement-Verbindungsteil eingeformt. Beim engeren Öffnungsrand K sind ebenfalls außen Angriffsstellen 13 in Form von umlaufender Sicke für ein Verbindungsteil, wie ein Spannband, das mit seinen Außenrändern in die Sicken eingreift, eingeformt. Es ist aber auch denkbar, am Innen-Aufsetzflansch 5 Angriffsstellen für ein Verbindungsteil vorzusehen.

Das Schachtelement E besteht zweckmäßigerweise aus Polyäthylen oder Polyurethan und hat eine Höhe h von ca. 50 cm bei einer mittleren Weite g von ca. 75 cm. Die Wandstärke e beträgt ca. 1 bis 2 cm, während die Breite c des Außen-Aufsetzflansches 4 ca. 6 cm und die Breite d des Innen-Aufsetzflansches 5 ca. 4 cm beträgt.

Das Schachtelement E läßt sich leicht von einer Person tragen und manipulieren. Mehrere gleiche Schachtelemente E können problemlos ineinandergestapelt werden, um bei der Lagerhaltung und beim Transport Platz zu sparen. Im Hinblick auf eine möglichst dichte Stapelung sind die Versteifungsrippen 7, 8 so ausgebildet, daß sie jeweils am Flansch 4 oder 5 beginnen und zum gegenüberliegenden Öffnungsrand W oder K schräg bis auf die Höhe Null auslaufen. An den Flanschen 4, 5 können Zentriereinrichtungen Z vorgeformt sein, die beim Aufeinandersetzen zweier oder mehrerer Schachtelemente, und zwar jeweils mit Außen-Aufsetzflansch 4 gegen Außen-Aufsetzflansch 4 oder Innen-Aufsetzflansch 5 gegen Innen-Aufsetzflansch 5 , ineinandergreifen und die Schachtelemente zentrieren. Ferner können dort Nuten für Dichtelemente vorgesehen sein.

Es läßt sich mit nur einem Schachtelement E gemäß Figur 1 ein Schacht herstellen, z.B. ein Revisionsschacht in der Abwassertechnik oder ein Revisionsschacht für eine Abscheidevorrichtung, wofür das Schachtelement E entweder in der in Figur 1 gezeigten Lage mit dem Innen-Aufsetzflansch 5 nach unten auf einen Gerinneteil oder eine Basis bei einer Abscheidevorrichtung aufgesetzt wird, ehe oben eine übliche Schachtabdeckung vorgesehen wird. Es ist aber auch denkbar, das Schachtelement E in umgekehrter Lage mit dem Außen-Aufsetzflansch 4 nach unten einzusetzen und oben die übliche Schachtabdeckung anzubringen oder ein Höhenausgleichselement, zweckmäßigerweise mittels einer Dichtung, von oben in den Innen-Aufsteckflansch 5 einzuschieben. Falls erforderlich, kann im Wandbereich 9 oder/und in der Wandflachstelle 6 ein Rohr eingesteckt werden. Es ist auch denkbar, im Inneren des Schachtelements E einen Einsatzteil, z. B. einen Geruchverschluß, eine Rückstauvorrichtung oder dgl., festzulegen, an das von außen her ein Rohr angeschlossen wird. Bei einer Abscheidevorrichtung bleibt die Wand 1 ggf. geschlossen. Das Schachtelement E erfüllt dann die Funktion eines Revisionsschachtes zu untenliegenden Installationen.

Gemäß Figur 2 ist ein Revisionsschacht S aus mehreren aufeinandergesetzten Schachtelementen E gemäß Figur 1 montiert, und zwar aus drei Schachtelementen E, die über die Schachthöhe H die Schachtwand D definieren. Es können jedoch auch mehrere Schachtelemente E aufeinandergesetzt werden, z.B. für einen 3 m tiefen Revisionsschacht sechs Schachtelemente E. Die Schachtelemente E sind jeweils mit ihren Innen-Aufsetzflanschen 5 bzw. mit ihren Außen-Aufsetzflanschen 4 aufeinandergesetzt, so daß sich in einem Längsschnitt ein zickzackförmiger Verlauf der Schachtwand D ergibt. In den Aufsetzflanschen sind jeweils Aussparungen 37 zur Aufnahme von Dichtungen 38 vorgesehen, um im zusammengesetzten Zustand einen dichten Schacht zu erhalten. Die Schachtelemente E sind zweckmäßigerweise mit Verbindungsteilen V miteinander fest verbunden (Spannringen oder Halteklammern mit Spannschrauben). Bei den nach innen reichenden Aufsetzflanschen 5 ist in der Außenseite 3 der Wand 1 eine als Angriffsstelle (13) ausgebildete umlaufende Sicke vorgesehen, in die der Spannring mit einer Randkante zum Zusammenhalten eingreift.

Der Revisionsschacht S gemäß Figur 2 dient für Abwasserzwecke z.B. für eine Hausentwässerung. Auf einer Schachtsohle 26, die zweckmäßigerweise betoniert ist, sitzt ein Grundteil G, das das Gerinne des Revisionsschachtes S definiert und über einen Anschlußstutzen 23 an da weiterführende Kanalsystem angeschlossen ist. Ein Einsatzteil K', und zwar ein Reinigungsrohr mit mindestens einem Rückstauverschluß in einem Grundkörper 24 und einem abnehmbaren Reinigungsdeckel 25 ist im Grundteil G so festgelegt, daß ein Rohr in den Anschlußstutzen 27 eingesteckt werden kann. Auf dem obersten Schachtelement E liegt üblicherweise die nicht dargestellte Schachtabdeckung A bzw. ein Höhenausgleichselement, da Höhendifferenzen zum Bodenniveau ausgleicht.

Im obersten Schachtelement E ist im Wandbereich 9 ein Durchgang 15 freigelegt, z.B. durch Anbohren und nachfolgendes Ausschneiden mit einem Zirkelschneider, in den eine Ringdichtung 16 eingeknüpft ist, durch die das Ende des Rohres 17 abgedichtet eingesteckt ist.

Im untersten Schachtelement E ist oberhalb des Anschlußstutzens 23 in einer Wandflachstelle 6 ein Durchgang 18 freigelegt, um ein Einsatzteil R, hier einen Rückstauverschluß mit einer Rückstauklappe 21, festzulegen. Das Einsatzteil R besitzt einen außenliegenden Anschlußstutzen 20, 22 und ist mit einer Schraubhalterung 19 im Durchgang 18 abgedichtet festgelegt, so daß ein Rohrstutzen 20 ins Innere ragt. In das unterste Schachtelement E kann ferner ein weiteres Rohr einmünden.

Da die Schachtelemente E gemäß Figur 1 mehrere Wandbereiche 9 und Wandflachstellen 6 besitzen können, lassen sich frei wählbar in verschiedenen Höhenlagen und unterschiedlichen Orientierungen bezüglich der Längsachse des Revisionsschachtes S Einsatzteile oder Anschlußrohre vorsehen, und zwar entweder beim Montieren des Revisionsschachtes oder auch zu einem späteren Zeitpunkt. Es braucht dann nicht bis zur Schachtsohle 26 aufgegraben zu werden.

Der Revisionsschacht S bietet nicht nur den Vorteil, Anschlüsse frei wählbar von vornherein oder auch in beliebigen Höhenlagen und Orientierungen anzubringen, sondern ist einfach bei Reinigungs- oder Revisionsarbeiten inspizierbar. Da nämlich die Rohre und die Einsatzteile über die Schachtwandhöhe H verteilt sind, ist unbehinderter Zugang zu den Rohrmündungen und den Einsatzteilen gegeben, aber auch zu den Installationen an der Schachtsohle, wo üblicherweise bei aus Beton bestehenden Revisionsschächten sämtliche Anschlußleitungen und Abflüsse angeordnet sein müssen. Da ferner wegen der außerhalb des Sumpfbereiches anbringbaren Rohre genügend Platz ist, dort Einsatzteile wie Geruchverschlüsse oder Rückstauverschlüsse vorzusehen, wird das Zurückdrücken von Kanalgasen oder einem Rückstau schon innerhalb des Revisionsschachtes verhindert, wodurch die Hausinstallationen einfacher ausgebildet werden können. Revisionen oder Reparaturen lassen sich zentral innerhalb des Revisionsschachtes vornehmen, ohne im Gebäude an den einzelnen Sammelstellen oder in den Gullys arbeiten zu müssen, wo zumeist wenig Platz zur Verfügung steht. Schließlich spielen in dem großen Revisionsschacht angeordnete große Einsatzteile keine Rolle, während sie im Gebäude, in den Gullys oder Abwasserbehältern oft wegen des sehr geringen Platzangebotes kaum unterzubringen wären.

In Figur 3 ist schematisch ein Gebäude-Entwässerungssystem C mit einem zentralen Revisionsschacht S angedeutet, der aus den Schachtelementen E gemaß Figur 1 in der in Figur 2 gezeigten Weise ausgebildet ist. Das Gerinne-Grundteil G des Revisionsschachts S ist über den Rohrstutzen 23 an die Kanalisation 29 angeschlossen. An das Einsatzteil K', nämlich das Reinigungsrohr, oder ein an dessen Stelle eingesetztes Einsatzteil R, nämlich ein Rückstauverschluß, ist über den Rohrstutzen 27 ein Rohr 34 angeschlossen, das Abwässer von einem im Kellergeschoß eines Gebäudes angeordneten Waschbecken 35, einem Bodenablauf 36 oder anderen tiefliegenden Installationen einleitet. Das rechts angedeutete Rohr 17 ist an Toiletten im Gebäude angeschlossen und führt fäkalienhaltiges Abwasser in den Revisionsschacht S, und zwar knapp unterhalb der Schachtabdeckung A. Linksseitig ist ein weiteres Rohr 17 durch eine Wandflachstelle 6 in den Revisionsschacht S geführt, das an einen Hofablauf 31 und einen Regenwasserablauf 32 angeschlossen ist, der u.a. aus einem Regenwasserfallrohr 33 gespeist wird. An der Mündung des linksseitigen Zuführrohres 17 ist im Revisionsschacht S als Einsatzteil 30 ein Geruchverschluß angeordnet. In den Ablaufbehältern, Gullys oder ähnlichen Sammelstellen der Gebäude werden keine Einsatzteile benötigt, weil diese im Revisionsschacht S eingebaut sind und dort zentral überwacht, gewartet und repariert werden können. Wegen der in verschiedenen Höhenlagen in den Revisionsschacht S geführten Zuführrohre 17 ist im Gerinne-Grundteil G genügend Platz für Reinigungs- oder Reparaturarbeiten. Selbst wenn dort ein bestimmter Abwasserspiegel vorliegt, können die darüberliegenden Einsatzteile problemlos gewartet und repariert werden. Weder ein Rückstau noch Kanalgase können in die Gebäude zurückgelangen.

## Patentansprüche

1. Schachtelement (E) für einen Schacht (S), insbesondere für einen Revisionsschacht, das eine untere und eine obere Öffnung und beim oberen und unteren Öffnungsrand (W, K) Mittel zum Ansetzen jeweils eines weiteren Schachtelementes (E) aufweist, wobei das Schachtelement (E) ein zum Ineinanderstapeln mehrerer solcher Schachtelemente (E) konisch ausgebildetes Kunststoff-Formteil (F) ist, das einstückig an seinem weiteren Öffnungsrand (W) einen nach außen gerichteten Aufsetzflansch (4) aufweist, **dadurch gekennzeichnet,** daß das Schachtelement (E) einstückig an seinem engeren Öffnungsrand (K) einen nach innen gerichteten Aufsetzflansch (5) aufweist.

2. Schachtelement nach Anspruch 1, dadurch gekennzeichnet, daß das Schachtelement (E) ein Kegelstumpf mit einem zwischen 4° und 15°, vorzugsweise bei 6°, liegenden Kegelwinkel (α) ist.

3. Schachtelement nach Anspruch 1, dadurch gekennzeichnet, daß das Schachtelement (E) einen ovalen oder polygonalen, vorzugsweise vier-, sechs- oder achteckigen, Querschnitt und eine Wandneigung (β) zwischen 2° und 8°, vorzugsweise von 3°, aufweist.

4. Schachtelement nach mindestens einem der Ansprüche 1 bis 3, dadurch gekennzeichnet, daß innenseitig oder/und außenseitig einstückige und in Längsrichtung verlaufende, beabstandete Versteifungsrippen (7, 8) vorgesehen sind.

5. Schachtelement nach Anspruch 4, dadurch gekennzeichnet, daß in der Wand (1) des Schachtelementes (E) wenigstens eine von Versteifungsrippen (7, 8) freie, ebene Wandflachstelle (6) vorgesehen ist, und daß die Wandflachstelle (6) größer ist als die Querschnittsfläche genormter Anschlußrohre (17) oder Einsatzteil-Rohrstutzen (20).

6. Schachtelement nach mindestens einem der Ansprüche 1 bis 5, dadurch gekennzeichnet, daß das Schachtelement (E) eine Höhe (h) kleiner als 1 m, vorzugsweise von etwa 50 cm, und eine mittlere Weite (g) zwischen etwa 100 cm und 60 cm, vorzugsweise von ca. 75 cm, bei einer Wandstärke (e) zwischen 1,0 und 2,0 cm aufweist, und daß die Aufsetzflansche (5, 4) eine Flanschbreite (c, d) von ca. d = 4,0 cm bzw. c = 6,0 cm besitzen.

7. Schachtelement nach Anspruch 4, dadurch gekennzeichnet, daß die Versteifungsrippen (7, 8) innen oder/und außen jeweils eine annähernd der Flanschbreite (c, d) abzüglich der Wandstärke (e) entsprechende Höhe besitzen, bis zum gegenüberliegenden Öffnungsrand (W, K) reichen, und dort annähernd mit der Höhe Null auslaufen.

8. Schachtelement nach Anspruch 1, dadurch gekennzeichnet, daß der nach außen gerichtete Aufsetzflansch (4) mit eingeformten Angriffstellen (12) für Schachtelement-Verbindungsteile (V), vorzugsweise mit einer Anzugsschräge für ein Spannband, versehen ist, und daß die Aufsetzflansche (4, 5) flanschseitig eine Aussparung (37) zur Aufnahme einer Dichtung (38) aufweisen.

9. Schachtelement nach Anspruch 1, dadurch gekennzeichnet, daß beim engeren Öffnungsrand (K) an der Außenseite (3) der Wand (1) des Schachtelementes (E) Angriffsstellen (13) für Schachtelement-Verbindungsteile (V) eingeformt sind.

10. Revisionsschacht (S), insbesondere für ein Abwassersystem oder eine Abscheidevorrichtung, bei dem die Schachtwand (D) zwischen einem untenliegenden Schachtgrundteil (G) und einer obenliegenden Schachtabdeckung (A) mit Einstiegsöffnung von mehreren aufeinandergesetzten Schachtelementen (E) gebildet ist, wobei die Schachtelemente (E) konische Kunststoff-Formteile (F) sind und eine in einem Längsschnitt zick-zack-förmige Schachtwand (D) bilden, und Schachtelemente (E) mit nach außen gerichtetem Aufsetzflansch (4) am weiteren Öffnungsrand (W) vorhanden sind, **dadurch gekennzeichnet**, daß die Schachtelemente (E) mit einem nach innen gerichteten Aufsetzflansch (5) am engeren Öffnungsrand und untereinander gleich ausgebildet und jeweils mit den Innen-Aufsetzflanschen (5) bzw. den Außen-Aufsetzflanschen (4) aufeinander gepaßt sind.

11. Revisionsschacht nach Anspruch 10, dadurch gekennzeichnet, daß die Schachtwand (D) aus gleichgroßen stapelfähigen Kunststoff-Kegelstümpfen mit einem zwischen 4° und 15°, vorzugsweise bei 6°, liegenden Kegelwinkel (α) besteht, die mit aufeinanderfolgend abwechselnd nach innen und nach außen geneigter Wand (1) aufeinandergesetzt sind.

12. Revisionsschscht nach den Ansprüchen 10 oder 11, dadurch gekennzeichnet, daß jeweils aufeinanderliegende Schachtelemente (E) mit Verbindungselementen (V) verbunden sind, vorzugsweise mit an den Aufsetz-Flanschen (4) angreifenden bzw. in an der Außenwand (1) eingeformte Angriffsstellen (13) oder umlaufende Sicken greifenden Spannringen oder Halteklammern.

13. Revisionsschacht nach den Ansprüchen 10 bis 12, dadurch gekennzeichnet, daß die Schachtelemente (E) mittels formschlüssig ineinandergreifender, vorzugsweise eingeformter, Zentrierelemente in den Aufsetzflanschen (4, 5) relativ zueinander zentriert sind.

14. Revisionsschacht nach Anspruch 10, dadurch gekennzeichnet, daß über die Schachtwandhöhe (H) in unterschiedlichen Höhenlagen und in Umfangsrichtung verteilt in den Wänden (1) der Schachtelemente (E) zwischen Versteifungsrippen (7, 8) ggf. ebene Wandflachstellen (6) als wählbare Anschlußorte für Anschlußrohre (17) oder Einsatzteil-Rohrstutzen (20) vorgesehen sind.

15. Revisionsschacht nach den Ansprüchen 10 bis 12, dadurch gekennzeichnet, daß in wenigstens einem freien Wandbereich (9) wenigstens eines Schachtelementes (E) in einer Durchgangsöffnung (15) ein Dichtkragen (16) festgelegt ist, in dem ein Anschlußrohr (17) oder ein Einsatzteil (R) abgedichtet gehalten ist.

16. Gebäude-Entwässerungssystem (C) für Niederschlagswasser, fäkalienhaltiges Abwasser und/oder Brauch-Abwasser, mit einem über ein Gerinne-Grundteil (G) an die Kanalisation (29) angeschlossenen Revisionsschacht (S) gemäß Anspruch 10, an den Abwasser-Zuführrohre (17, 34) angeschlossen sind, und mit abwassertypspezifischen Einsatzteilen (K') wie Rückstauverschlüssen (R), Geruchsverschlüssen (30), Reinigungsrohren oder dgl. im Abwasserweg, wobei der Revisionsschacht (S) eine im Längsschnitt zick-zack-förmige Schachtwand (D) aus konischen Kunststoff-Schachtelementen (E) gemäß Anspruch 1 aufweist, die jeweils mit ihren engeren bzw. weiteren Öffnungsrändern abgedichtet aufeinandergesetzt sind, wobei an den Revisionsschacht (S) hinverlegte Zuführrohre (17) oberhalb des Gerinne-Grundteils (G) in die Schachtwand (D) einmünden, und wobei das jeweils abwassertypspezifische Einsatzteil (30, K', R) im Inneren des Revisionsschachtes (S) bei der jeweiligen Zuführrohrmündung in ein Schachtelement (E) eingebaut ist.

## Claims

1. A shaft member (E) for a shaft (S), especially an inspection shaft, which has a lower and an upper opening and, at the upper and lower edge of the opening (W, K), means for attaching, in each case, a further shaft member (E), the shaft member (E) being a conically moulded plastic part (F) for stacking a plurality of such shaft members (E) into one another, and which has an integrally constructed, outwardly oriented mounting flange (4) on its wider apertural edge (W), characterised in that the shaft member (E) has an integrally constructed inwardly oriented mounting flange (5) on its narrower apertural edge (K).

2. A shaft member according to claim 1, characterised in that the shaft element (E) is a frustum with a cone angle (α) of from 4° to 15°, preferably about 6°.

3. A shaft member according to claim 1, characterised in that the shaft member (E) has an oval or polygonal, preferably quadrangular, hexagonal or octagonal cross section and a wall gradient (β) of from 2° to 8°, preferably 3°.

4. A shaft member according to at least one of claims 1 to 3, characterised that on the inside and/or outside there are integrally constructed spaced reinforcing ribs (7, 8) which extend in the longitudinal direction.

5. A shaft member according to claim 4, characterised in that there is at least one smooth flat wall area (6) in the wall (1) of the shaft member (E), which is free from reinforcing ribs (7, 8), and that the flat wall area (6) is larger than the cross sectional surface of standardised connecting pipes (17) or insert pipe sockets (20).

6. A shaft member according to at least one of claims 1 to 5, characterised in that the shaft member (E) has a height (h) of less than 1 m, preferably of about 50 cm, and an average width (g) of between about 100 cm and 60 cm, preferably of about 75 cm, with a wall thickness (e) of from 1.0 to 2.0 cm, and that the mounting flanges (5, 4) have a flange width (c, d) of about d = 4.0 cm or c = 6.0 cm.

7. A shaft member according to claim 4, characterised in that the reinforcing ribs (7, 8) inside and/or outside each have a height which approximately corresponds to the flange width (c, d) less the wall thickness (e), that they extend to the opposite apertural edge (W, K), and there taper-off to a height of approximately zero.

8. A shaft member according to claim 1, characterised in that the outwardly oriented mounting flange (4) is provided with moulded engagement points (12) for shaft member connecting parts (V), preferably with a draw-in slope for a tension band, and that the mounting flanges (4, 5) have a recess (37) on the side of the flange for receiving a seal (38).

9. A shaft member according to claim 1, characterised in that at the narrower apertural edge (K) engagement points (13) for shaft member-connecting parts (V) are moulded into the outside (3) of the wall (1) of the shaft member (E).

10. An inspection shaft (S), more particularly for a waste water system or a separation installation, in which the shaft wall (D) between a lower shaft base (G) and an upper shaft cover (A) with an entry opening is constructed from several shaft members (E) placed on top of one another, the shaft members (E) being conically moulded plastic parts (F) and forming a shaft wall (D) which has a zigzag shape in one longitudinal section, and shaft members (E) with an outwardly oriented mounting flange (4) being provided at the wider apertural edge (W), characterised in that the shaft members (E) are constructed with an inwardly oriented mounting flange (5) at the narrower apertural edge and are identical to one another and are each adapted to one another so that the inner mounting flanges (5) or outer mounting flanges (4) fit on top of one another.

11. An inspection shaft according to claim 10, characterised in that the shaft wall (D) consists of stackable truncated plastic cones of equal size which have a cone angle (α) of between 4° and 15°, preferably of about 6° and are placed on top of one another so that their alternatingly inwardly and outwardly inclined walls (1) succeed one another.

12. An inspection shaft according to claims 10 or 11, characterised in that shaft members (E) which lie on top of one another are, in each case, connected by connecting members (V), preferably by means of engagement points (13) which engage on the mounting flanges (4) or are moulded into the outer wall (1), or by means of clamping rings or retaining clamps engaging in circumferential seams.

13. An inspection shaft according to claims 10 to 12, characterised in that the shaft members (E) are centred, relative to one another, in the mounting flanges (4, 5) by means of positively engaging, preferably moulded-in, centering members.

14. An inspection shaft according to claim 10, characterised in that over the shaft wall height (H), in different height positions, and distributed in the circumferential direction, in the walls (1) of the shaft members (E) there are optionally smooth, flat wall surfaces (6) between the reinforcing ribs (7, 8) which may be selected as connecting places for connecting pipes (7) or inset pipe sockets (20).

15. An inspection shaft according to claims 10 to 12, characterised in that in at least one clear wall region (9) of at least one shaft member (E), a sealing collar (16) is located in a through-opening (15), in which collar a connecting pipe (17) or an insert part (R) is sealingly retained.

16. A building-drainage system (C) for rain water, sewage and/or waste water, comprising an inspection shaft (S), according to claim 10, which is connected to the sewer system (29) via a drains base part (G) and to which waste-water supply pipes (17, 34) are connected, and comprising waste-water specific insert parts (K') such as back wash seals (R), odour seals (30), cleaning pipes or the like in the waste water path, the inspection shaft (S) having a shaft wall (D) which is zigzag shaped in longitudinal section and made of conical plastic shaft members (E), according to claim 1, which are sealingly placed on top of one another by means of their narrower or wider apertural edges, the supply pipes (17) leading to the inspection shaft (S) entering the shaft wall (D) above the drains-base part (G), and the waste-water specific insert part (30, K', R) being mounted in a shaft member (E) at the respective opening of the supply pipe, inside the inspection shaft (S).

## Revendications

1. Elément de puits (E) pour un puits (S), en particulier pour un puits d'accès, lequel élément comporte une ouverture inférieure et une ouverture supérieure et au niveau des bords d'ouverture supérieur et inférieur (W, K) des moyens destinés à fixer chacun un autre élément de puits (E), l'élément de puits (E) étant une pièce moulée en matière plastique (F) qui est réalisée en forme de cône en vue d'empiler les uns dans les autres plusieurs éléments de puits (E) de ce type et comporte, sur son bord d'ouverture plus large (W) et d'un seul tenant avec celui-ci, une bride de montage (4) dirigée vers l'extérieur, **caractérisé** par le fait que l'élément de puits (E) comporte, sur son bord d'ouverture plus étroit (K) et d'un seul tenant avec celui-ci, une bride de montage (5) dirigée vers l'intérieur.

2. Elément de puits selon la revendication 1, **caractérisé** par le fait que l'élément de puits (E) est un cône tronqué avec un angle de cône (α) de 4 et 15°, de préférence de 6°.

3. Elément de puits selon la revendication 1, **caractérisé** par le fait que l'élément de puits (E) présente une section transversale ovale ou polygonale, de préférence quadrangulaire, hexagonale ou octogonale, et une inclinaison de paroi (β) comprise entre 2 et 8°, de préférence de 3°.

4. Elément de puits selon au moins l'une des revendications 1 à 3, **caractérisé** par le fait que des nervures de renforcement (7, 8) d'un seul tenant qui s'étendent à distance les unes des autres dans la direction longitudinale sont prévues intérieurement ou/et extérieurement.

5. Elément de puits selon la revendication 4, **caractérisé** par le fait que dans la paroi (1) de l'élément de puits (E), il est prévu au moins une zone plate (6) plane et exempte de nervures de renforcement (7, 8) et que la zone de paroi plate (6) est plus grande que la surface de section transversale de tuyaux de raccordement (17) standard ou de tubulures d'inserts (20).

6. Elément de puits selon au moins l'une des revendications 1 à 5, **caractérisé** par le fait que l'élément de puits (E) a une hauteur (h) inférieure à 1 m, de préférence d'environ 50 cm, et une largeur moyenne (g) comprise entre 100 et 60 cm, de préférence d'environ 75 cm, pour une épaisseur de paroi (e) comprise entre 1,0 et 2,0 cm, et que les brides de montage (5, 4) possèdent une largeur (c, d) d'environ d = 4,0 cm et c = 6,0 cm.

7. Elément de puits selon la revendication 4, **caractérisé** par le fait que les nervures de renforcement (7, 8) possèdent intérieurement ou/et extérieurement respectivement une hauteur correspondant approximativement à la largeur (c, d) des brides moins l'épaisseur de paroi (e), qu'elles s'étendent jusqu'au bord d'ouverture (W, K) opposé et se terminent à ce niveau avec une hauteur approximativement nulle.

8. Elément de puits selon la revendication 1, **caractérisé** par le fait que la bride de montage (4) tournée vers l'extérieur est pourvue de points de prise (12) moulés pour des pièces d'assemblage (V) d'éléments de puits, de préférence d'un chanfrein de serrage pour un collier de fixation et que les brides de montage (4, 5) comportent côté bride un évidement (37) destiné à recevoir un joint (38).

9. Elément de puits selon la revendication 1, **caractérisé** par le fait que des points de prise (13) pour des pièces d'assemblage (V) d'éléments de puits sont moulés au niveau du bord d'ouverture plus étroit (K), sur le côté extérieur (3) de la paroi (1) de l'élément de puits (E).

10. Puits d'accès (S), en particulier pour un système d'égout ou un dispositif de séparation, dans lequel la paroi de puits (D) entre une base de puits (G) située en bas et un couvercle de puits (A) situé en haut et comportant une ouverture d'accès est formée par plusieurs éléments de puits (E) placés les uns sur les autres, les éléments de puits (E) étant des pièces moulées en matière plastique (F) coniques et formant une paroi de puits (D) en forme de zigzag en coupe longitudinale, et des éléments de puits (E) étant prévus avec une bride de montage (4) dirigée vers l'extérieur au niveau du bord d'ouverture (W) plus large, **caractérisé** par le fait que les éléments de puits (E) sont pourvus d'une bride de montage (5) dirigée vers l'intérieur au niveau du bord d'ouverture plus étroit et sont identiques les uns aux autres et sont ajustés les uns sur les autres par les brides de montage intérieures (5) ou les brides de montage extérieures (4).

11. Puits d'accès selon la revendication 10, **caractérisé** par le fait que la paroi de puits (D) est constituée de cônes tronqués en matière plastique de même taille et susceptibles d'être empilés, avec un angle de cône (α) compris entre 4 et 15°, de préférence de 6°, lesquels cônes tronqués sont successivement placés les uns sur les autres avec la paroi (1) inclinée alternativement vers l'intérieur et vers l'extérieur.

12. Puits d'accès selon la revendication 10 ou 11, **caractérisé** par le fait que des éléments de puits (E) placés les uns sur les autres sont reliés à l'aide d'éléments d'assemblage (V), de préférence à l'aide de colliers de serrage ou d'étriers de retenue qui agissent sur les brides extérieures (4) ou s'engagent dans des points de prise (13) moulés sur la paroi extérieure (1) ou des moulures circulaires.

13. Puits d'accès selon les revendications 10 à 12, **caractérisé** par le fait que les éléments de puits (E) sont centrés les uns par rapport aux autres au moyen d'éléments de centrage qui s'engagent les uns dans les autres par complémentarité de formes et sont de préférence moulés dans les brides de montage (4, 5).

14. Puits d'accès selon la revendication 10, **caractérisé** par le fait que sur la hauteur (H) de la paroi de puits, des zones de paroi plates (6) éventuellement planes sont prévues à différentes hauteurs en étant réparties dans la direction circonférentielle, dans les parois (1) des éléments de puits (E) entre des nervures de renforcement (7, 8) et constituent d'éventuels points de raccordement pour des tuyaux de raccordement (17) ou des tubulures d'inserts (20).

15. Puits d'accès selon les revendications 10 à 12, **caractérisé** par le fait qu'une collerette d'étanchéité (16) dans laquelle un tuyau de raccordement (17) ou un insert (R) est maintenu de manière étanche, est fixée dans au moins une zone de paroi (9) libre d'au moins un élément de puits (E), dans un orifice de passage (15).

16. Système de drainage d'immeuble (C) pour des eaux de pluie, des eaux usées contenant des matières fécales et/ou des eaux usées sanitaires, comprenant un puits d'accès (S) selon la revendication 10 qui est raccordé à la canalisation (29) par l'intermédiaire d'une base formant drain (G) et auquel sont raccordés des tuyaux d'amenée d'eaux usées (17, 34), et comprenant des inserts (K) spécifiques du type d'eaux usées tels que des dispositifs de retenue (R), des siphons (30), des tuyaux d'épuration ou analogues dans le trajet des eaux usées, le puits d'accès (S) présentant une paroi (D) en forme de zigzag en coupe longitudinale constituée d'éléments de puits (E) coniques en matière plastique selon la revendication 1 qui sont placés les uns sur les autres avec effet d'étanchéité par leurs bords d'ouverture plus étroits ou plus larges, des tuyaux d'amenée (17) installés sur le puits d'accès (S) débouchant au-dessus de la base formant drain (G) dans la paroi de puits (D) et l'insert respectif (30, K', R) spécifique du type d'eaux usées étant monté à l'intérieur du puits d'accès (S) là où le tuyau d'amenée débouche dans un élément de puits (E).
